# EUROPÄISCHE PATENTSCHRIFT

(11) **EP 0 351 724 B1**
(45) Veröffentlichungstag und Bekanntmachung des Hinweises auf die Patenterteilung: **30.11.1994**
(21) Anmeldenummer: 89112918.1
(22) Anmeldetag: 14.07.1989
(51) Int. Cl.: H01H 71/24, H01H 71/10

(54) **Elektrischer Leistungsschalter**
Electric power circuit breaker
Disjoncteur électrique

(30) Priorität: 20.07.1988 DE 3824546
(43) Veröffentlichungstag der Anmeldung: 24.01.1990
(73) Patentinhaber: Asea Brown Boveri Aktiengesellschaft, 68309 Mannheim (DE)
(72) Erfinder: Hoyer, Peter, Dr., D-6834 Ketsch (DE); Cwetanski, Georgi, D-6710 Frankenthal (DE)
(74) Vertreter: Rupprecht, Klaus, Dipl.-Ing.

(56) Entgegenhaltungen:
- EP-A- 0 270 158
- DE-B- 1 155 525
- US-A- 3 588 762

## Beschreibung

Die Erfindung betrifft einen elektrischen Leistungsschalter nach dem Oberbegriff des Anspruches 1.

Ein Schaltgerät, das mittels je einer Kontaktbrücke überbrückbare Doppelkontaktstellen mit zugeordneten Lichtbogenlöschkammern aufweist, ist aus der DE-A-36 37 418 bekannt geworden. Hier befindet sich das Schaltschloß im Bereich der Mittelachse der Kontaktbrücke. Das Schaltschloß und der Kontaktbereich mit den Löschkammern bilden eine Grundeinheit, an die ein Schlagankersystem und ein Klappankersystem anbaubar sind. Das Schlagankersystem soll eine Leistungsschaltfunktion und das Klappankersystem eine Schützfunktion bewirken. Zwecks Erzielung sowohl einer Leistungsschaltfunktion als auch einer Schützfunktion ist zwischen dem Schlagankersystem und dem Klappankersystem ein Hebelmechanismus als Übertragungszwischenglied erforderlich, so daß bei einer Kurzschlußauslösung mit einer Zeitverzögerung auf die Kontaktbrükken eingewirkt wird. Die Leistungsschaltfunktion wird dadurch nicht optimal erreicht.

Bei einem Leistungsschalter der eingangs genannten Art, die beispielsweise durch die ältere Patentanmeldung DE-A-37 37 539.9 bekannt geworden ist, sind die Kontaktbrücken jeweils in einem Kontaktbrückenträger gehalten; das Schaltschloß verläuft in der Fluchtlinie der Kontaktbrükken, wogegen die einzelnen Schlagankersysteme neben den Kontaktbrücken bzw. neben dem Schaltschloß liegen und auf die Kontaktbrücken über einen ortsfest im Gehäuse des Leistungsschalters drehbar gelagerten Hebel einwirken. Gleichzeitig sind die Schlagankersysteme auch mit dem Schaltschloß gekoppelt, ebenso wie die thermischen Überstromauslöser, die ebenfalls jeweils einer Doppelkontaktstelle zugeordnet sind.

Aus der DE-B-11 55 525 ist ein elektrischer Selbstschalter mit thermischen Überstrom- und elektromagnetischen Schnellauslösern nach dem Oberbegriff des Anspruches 1 bekannt geworden. Bei dieser Ausführung befindet sich das Schaltschloß auf der Seite einer Grundplatte, auf der sich die Kontaktstellen befinden, und auf der gegenüberliegenden Seite der Grundplatte sind der elektromagnetische Auslöser und der thermische Auslöser angeordnet, wobei der elektromagnetische Auslöser über einen Schwenkhebel ebenso wie der thermische Auslöser auf eine Drehwelle einwirkt, durch die das Schaltschloß ausgelöst und der Schalter betätigt wird. Eine mechanische Verbindung zwischen dem Schaltschloß und den Kontaktstellen zu deren Öffnung ist nicht dargestellt.

Aufgabe der Erfindung ist es, den Leistungsschalter der eingangs genannten Art zu vereinfachen und darüberhinaus auch den Platzbedarf des Schalters zu reduzieren.

Diese Aufgabe wird erfindungsgemäß gelöst durch die kennzeichnenden Merkmale des Anspruches 1.

Das Zwischenglied, das mit dem Tauchanker gekuppelt ist, fluchtet mit dem Tauchanker bzw. bildet dessen Verlängerung, so daß die Bewegung des Tauchankers unmittelbar und direkt auf jede Kontaktstelle übertragen wird.

Dadurch, daß das Schaltschloß im Bereich der vorderen Frontwand untergebracht ist, ist eine erhebliche Einsparung an Platz gewonnen. Daß dabei das Schaltschloß nicht unmittelbar auf das Zwischenglied oder den Kontaktbrükkenträger - sofern ein solcher vorhanden wäre - einwirkt, sondern über den Hebel, tut insoweit nichts zur Sache, als die Betätigung eines Schaltschlosses bzw. dessen Entklinkung sowieso erheblich mehr Zeit erfordert als das Öffnen der Kontaktbrücken unmittelbar durch das Schlagankersystem bzw. die Schlagankersysteme.

Mit der erfindungsgemäßen Ausgestaltung wird eine Verkleinerung des Leistungsschalters bewirkt, so daß ein erfindungsgemäßer Motorschutzschalter in eine relativ kleine Verteilung eingebaut werden kann.

Eine besonders vorteilhafte Ausgestaltung der Erfindung kann dahingehen, daß die Kontaktbrücken im Gehäuse des Schalters geführt sind. Dabei sind die Kontaktbrüchen in bevorzugter Weise an ihren Längskanten mit Vorsprüngen versehen, die in entsprechend angepaßte und in Richtung der Kontaktbrückenbewegung verlaufende Rücksprünge im Gehäuse eingreifen und so geführt sind. Dadurch werden eigene, als Kontaktbrückenträger dienende Körper zur Halterung und Führung der Kontaktbrücken vermieden und damit die Masse der zu bewegenden Teile verkleinert; das Zwischenglied, das zur Übertragung der Bewegung des Tauchankers bzw. der Tauchanker auf die einzelnen Kontaktbrücken benötigt wird, kann sehr klein gehalten werden; auch dadurch sind die zu betätigenden Massen erheblich reduziert und die Antriebskraft des Schalters kann verkleinert werden, was schlußendlich auch in eine erhebliche Beschleunigung des Ausschaltvorganges und/oder in eine erheblich verbilligte Schlagankersystemausführung einmündet.

Die einzelnen Doppelkontaktstellen sind in an sich bekannter Weise mittels Zwischenwänden voneinander getrennt, wobei die Zwischenwände senkrecht zur Befestigungswand bzw. Bodenwandung verlaufen. In Abstand zur Bodenwandung befinden sich jeweils Querwände für die die Doppelkontaktstellen aufnehmenden Räume, welche Querwände die Löschanordnungen von den übrigen Bereichen des Leistungsschalters trennen. Dadurch werden Wechselwirkungen zwischen den nebeneinander benachbart liegenden Löschanordungen und Rückwirkungen in den Raum, in dem sich die Schlagankersysteme und das Schaltschloß befinden, vermieden.

Damit die Kontaktstellen betätigt und die elektrischen Anschlüsse zu den Doppelkontaktstellen ermöglicht werden können, besitzen die Querwände oder Gehäusewandungen Durchbrüche, durch die Anschlußfahnen sowie das Zwischenglied hindurchgeführt sind.

In besonders bevorzugter Weise besitzt das Zwischenglied einen rechteckförmigen Querschnitt mit einem Absatz, auf dem das freie Ende des Hebels, der in zweckmäßigerweise gabelförmig ausgebildet sein kann, aufliegt, wobei das gabelförmige Ende einen Teilbereich des Zwischengliedes umfaßt.

Aufgrund der erfindungsgemäßen Ausgestaltung liegen die einzelnen Komponenten des Leistungsschalters wie folgt hintereinander und zwar gesehen von der Bodenwandung aus: Der Bodenwandung benachbart sind die Kontaktstellen mit den zugehörigen Löschanordnungen; daran schließen sich an die Schlagankersysteme, wobei der Hebel für das Zwischenglied zwischen den Kontaktstellen und den Schlagankersystemen am Zwischenglied angreift und drehbar dort gelagert ist; am jenseitigen Ende, also im Bereich der vorderen Frontwand, befindet sich das Schaltschloß.

Zur Überbrückung der Bewegung des Schaltschlosses auf jeden Hebel für die den einzelnen Tauchankern zugeordneten Zwischenglieder ist ein Betätigungsstift bzw. eine Betätigungsstange vorgesehen, der bzw. die unter dem Druck einer Federanordnung, steht bzw. stehen, wobei diese die Hebel bei Auslösung in Richtung Ausschalten beaufschlagen. Dabei ist die Kraft dieser Federanordnung bzw. dieser Federanordnungen größer als die Kraft der Kontaktdruckfedern, die die Kontaktbrücken dauernd in Schließstellung beaufschlagen. Im nichtausgelösten Zustand ist die Betätigungsstange am Schaltschloß eingeklinkt. Beim Auslösevorgang wird das Schaltschloß, z. B. von einem oder mehreren der Thermobimetalle oder von dem oder den Magnetankersystemen entklinkt, wodurch die Betätigungsstange freigeben wird und sich die Kraft der Federanordnung zur Öffnung der Kontakstellen über die Hebel und die Zwischenglieder entladen kann.

Dabei ist zu beachten, daß an der einen, den Leistungsschalter durchgreifenden Achse eine der Anzahl der Doppelkontaktstellen entsprechende Anzahl an Hebeln angeformt ist, wobei jeder Hebel mit dem der dazugehörigen Phase entsprechenden Zwischenglied das zugehörigen Schlagankersystems zusammenwirkt. Da über die Achse die drei Hebel miteinander starr gekoppelt sind, genügt auch ein einziger Betätigungsstift, der mit einem der Hebel zusammenwirkt. Der Betätigungsstift verläuft dabei parallel zu der Längsachse der Tauchanker zwischen der Drehachse des Hebels und der Kopplungsstelle zwischen dem Hebel und dem Zwischenglied. In zweckmäßigerweise können zwei Betätigungsstifte oder- Stangen vorgesehen sein, die mit je einem Hebel zusammenwirken.

Die Ausgestaltung der einzelnen Hebel für jede Kontaktbrücke ist ähnlich wie bei der Ausführung nach der DE-A- 37 37 539.9. Die Hebel können - wie dort - von einem seitlich an das Leistungsschaltergehäuse angesetzten Magnetankersystem, z.B. durch Fernbetätigung oder Fernauslösung, betätigt werden.

Anhand der Zeichnung, in der ein Ausführungsbeispiel der Erfindung dargestellt ist, sollen die Erfindung sowie weitere vorteilhafte Ausgestaltungen und Verbesserungen der Erfindung und weitere Vorteile näher erläutert und beschrieben werden.

Es zeigt:
- Figur 1: eine Schnittansicht durch einen erfindungsgemäßen Leistungsschalter und
- Figur 2: eine Schnittansicht gemäß der Schnittlinie II-II der Figur 1.

In einem Gehäuse 10 mit einem Gehäuseoberteil 11 und einem Sockelunterteil 12 sind der Anzahl der Phasen entsprechend Doppelkontaktstellen 13/14 vorgesehen, die je zwei Festkontaktstücke 15 und 16 aufweisen, von denen jedes mit einem beweglichen Kontaktstück 17 und 18 zusammenwirkt, welche beiden Kontaktstücke 17 und 18 an einer Kontaktbrücke 19 angebracht sind. Diese Kontaktbrücke wird mittels einer Feder 20 dauernd gegen die beiden zugehörigen festen Kontaktstücke 15 und 16 gedrückt.

Die Figur 1 zeigt das System für eine Phase; für die anderen Phasen ist der Aufbau im wesentlichen gleich, so daß die Beschreibung für diese eine Phase auch für die anderen Phasen gilt.

Die Festkontaktstücke 15 und 16 jeder Phase sind an je einer Lichtbogenleitschiene 21 und 22 angebracht, die eine U-förmige Umbiegung 23 und 24 aufweisen, wodurch zwei U-Formen gebildet sind, deren offende Seite voneinander wegweisen. An dem zum Schenkel 21 mit dem Festkontaktstück 15 jeweils entgegensetzen Schenkel 25 ist eine Anschlußfahne 27 zu einer Anschlußklemme 28 mittels einer Schraubverbindung 29 befestigt, wogegen an dem Schenkel 26 ein Z-förmiger Träger 30 befestigt ist, dessen freier Z-Schenkel ein Schlagankermagnetsystem 31 trägt. An der Innenfläche des Bodenbereiches 32 des Gehäuses ist ein ganz durchgehendes, der Kontur der Innenfläche angepaßtes Leitblech 33 angebracht, das so geformt ist, daß in seinem mittleren Bereich eine U-Form 34 gebildet ist, welche U-Form 34 zur Führung der Kontaktdruckfeder 20 dient, die sich dort an der U-Form abstützt. Die Seitenwände 34a und 34b verhindern eine seitliches Verschieben der Kontaktdruckfeder 20. Die Verlängerungen des Leitbleches 33 begrenzen als Lichtbogenleitblech 35 und 36 je eine Lichtbogenlöscheinrichtung 37 und 38, die jeweils einzelne Litchbogenlöschbleche 39 enthalten, die parallel zueinander zwischen den beiden Lichtbogenleitschienen 21 und 35 bzw. 22 und 36 verlaufen. Zum Abführen der Lichtbogenlöschgase sind Auspufföffnungen 40 und 41 im Gehäuse vorgesehen.

Wie oben erwähnt, befindet sich das Schlagankersystem oberhalb der Verbindungsebene zwischen den Doppelkontaktstellen 13 und 14; es enthält ein Magnetjoch 42, eine Wicklung 43, einen Spulenkörper 44 sowie einen am Z-förmigen Träger 30 befestigten Magnetkern 45, der mit einem Magnetanker 46 zusammenwirkt, der mit einem Fortsatz 47 den Magnetkern 45 durchdringt und mit einem Zwischenglied 48 zusammenwirkt, welches auf die Kontaktbrücke 19 aufschlägt, wenn der Magnetkern 45 den Magnetanker 46 anzieht.

An einer ortsfesten, im Gehäuse 10 drehbar gelagerten Achse 49 sind - der Anzahl der Phasen entsprechend - drei parallel verlaufende, senkrecht zur Achse 49 ausgerichtete Hebel 50 angebracht, deren Enden gabelförmig ausgebildete sind und je gegen einen Absatz 51 an je einem Zwischenglied 48 anliegen. An dem Träger 30 eines der Schlagankersysteme der einzelnen Phasen ist weiterhin eine Federanordnung 52 vorgesehen, die eine parallel zu dem Tauch- oder Schlaganker 46 und dem Zwischenglied 49 verlaufende und dort geführte und an einem der Hebel 50 anliegende Betätigungsstange 53 dauernd in Richtung Verdrehen des Hebels 50 im Uhrzeigersinn (also Öffnen der Kontaktstellen 21 und 22) beaufschlagt. Diese Betätigungsstange 53 wirkt mit einem Klinkenhebel 54 zusammen, der um eine Achse 55 drehbar im Gehäuse gelagert ist und in einem nur schematisch dargestellten Schaltschloß 56 verklinkt ist, welches oberhalb des Magnetankersystems 31 angeordnet ist und mittels eines Drehgriffes 57 geschaltet bzw. betätigt werden kann. Die Längserstreckung der Achse 49 verläuft senkrecht und die Längserstreckung der Hebel 50 in etwa parallel zu der Verbindungsebene zweier einer Phase zugehöriger Löschanordnungen bzw. zu der Verbindungslinie der Kontaktstellen einer Doppelkontaktstelle.

An dem Träger 30 ist auch ein Thermobimetall 58 angeschlossen, welches mit einem Fortsatz 59 in das Schaltschloß 56 einwirkt. Die Spule 43 ist über eine Anschlußfahne 60 mit einer Anschlußklemme 61 elektrisch leitend verbunden; sie ist weiterhin auch noch mit einer Heizbewicklung 62 des Thermobimetalls 58 elektrisch leitend verbunden.

Wie oben erwähnt, sind für je eine Phase jeweils ein Schlagankersystem, eine Doppelkontaktstelle mit Löschanordnungen und ein Thermobimetall vorhanden, so daß ein Kurzschluß oder Überstrom, der in einer der Phasen detektiert wird, zur Öffnung aller Doppelkontaktstellen führt. Das Schaltschloß 56 ist natürlich nur ein einziges Mal vorhanden; die Thermobimetalle wirken einzeln auf das Schaltschloß zu dessen Entklinkung und in der gleichen Weise wirken auch die einzelnen Schlaganker 46 über eine strichlierte Wirklinie 56a auf das Schaltschloß ein, so daß der Klinkenhebel 54 freigeben wird und die Federanordnung 52 die Betätigungsstange 53 gegen den Hebel 50 zu dessen Verdrehung und damit zur Öffnung der Kontaktbrücken beaufschlagt.

In der Zeichnung ist lediglich eine Betätigungsstange 53 gezeichnet. Aus Symmetriegründen können vorzugsweise zwei Betätigungsstangen vorgesehen sein, von denen je eine an je einem Magnetankersystem angebracht bzw. geführt ist, wobei bei drei Hebeln je eine Betätigungsstange zum ersten und zum dritten Hebel zugeordnet ist. Die Betätigungsstangen sind jeweils an einem Klinkenhebel 54 aufgehängt. Zu diesem Zweck besitzt die Betätigungstange bzw. Besitzen die Betätigungsstangen 53 jeweils einen Haken 53a, der hinter eine Auflagefläche 54a an dem jeweiligen Klinkenhebel 54 verrastet.

In der Figur 2 erkennt man eine Schnittansicht gemäß der Schnittlinie II-II mit einem Aufblick auf die Kontaktbrücke 19, an deren Längskanten 70 und 71 Vorsprünge 72 und 73 vorgesehen sind, die in entsprechenden Rücksprüngen bzw. Ausnehmungen 74 und 75 im Gehäuse, d.h. also in den Gehäusewandungen 76 und 77 geführt sind, welche beidseitig die Löschkammern, in denen sich die beiden Kontaktstellen 13 und 14 befinden, begrenzen. Man muß sich die Figur 1 so vorstellen, daß hinter der in der Figur 1 dargestellten Lichtbogenlöschanordnung eine weitere und eine dritte Löschanordnung jeweils mit Doppelkontaktstellen und einer zugehörigen Kontaktbrücke befinden; die Zwischenwände sind so wie die Zwischenwände 75 ausgebildet, die an der entsprechenden, gegenüberliegenden Seite ebenfalls Ausnehmungen 75 bzw. 74 aufweisen, in denen dann die Kontaktbrücken geführt sind. Insgesamt ist also ein der Anzahl der Doppelkontaktstellen entsprechende Anzahl von Schlagankersystemen 31 vorhanden; das Schaltschloß 56 übergreift diese Schlagankersysteme und ebenso ist für jede einzelne Kontaktstelle auch jeweils ein Thermobimetall vorgesehen.

Jedes Zwischenglied 48 besitzt eine T-förmige Struktur, wobei die Innenfläche des Quersteges durch den Absatz 51 gebildet ist, wogegen der Längssteg von dem Ende je eines Hebels 50 umfaßt ist. Der Querschnitt des Zwischengliedes 48 ist rechteckig und demgemäß ist auch die Öffnung 80 in einer die Lichtbogenlöschanordnung abdeckenden und übergreifenden Gehäusewandung, die praktisch den Sockel von dem Oberteil abteilt, ausgebildet. Die Gehäusewandung besitzt die Bezugsziffer 81 und sie besitzt Durchbrüche 82 und 83, durch die die freien Schenkel 25 und 26 hindurchgreifen.

Der Hebel 49 ist - wie bei der Ausführung nach der Patentanmeldung DE-A-37 37 539 der Hebel 42 (s. dort Figur 1) - dazu gedacht, von einem an die Seitenwandung des Gehäuses 10 angebrachten Anbauteil betätigt zu werden, so daß auf diese Weise der Schalter ausgeschaltet werden kann.

## Patentansprüche

1. Elektrischer Leistungsschalter mit der Anzahl der abzuschaltenden Phasen entsprechenden Doppelkontaktstellen (13, 14) mit je zwei Festkontaktstücken (15, 16) und je einer beide überbrückenden Kontaktbrücke (19), mit jeder Kontaktstelle zugeordneten Lichtbogenlöscheinrichtungen (37, 38), mit je einem der Kontaktbrücke zugeordneten Schlagankersystem (31), das auf je eine Kontaktbrücke zur Öffnung der Kontaktstellen einwirkt, dessen Tauchanker (46) mit einer Mittelachse mit der Mittelachse der Kontaktbrücke (19) fluchtet und über ein Zwischenglied (48) seine lineare Bewegung auf die Kontaktbrücke (19) überträgt, und mit einem Schaltschloß (56) zur bleibenden Öffnung aller Kontaktstellen, auf welches Schaltschloß die Schlagankersysteme und ein thermischer Auslöser (58) einwirken, dadurch gekennzeichnet, daß das Schaltschloß (56) an der der Befestigungswand (32) des Schalters entgegengesetzten oberen Frontwand oberhalb des Schlagankersystems (31) angeordnet ist, und daß für jede Kontaktstelle ein drehbar gelagerter Hebel (50) vorgesehen ist, dessen freies Ende auf das Zwischenglied (48) einwirkt und auf den ein vom Schaltschloß betätigbarer, parallel zum Tauchanker verlaufender Stift (53) zum Ausschalten einwirkt.

2. Leistungsschalter nach Anspruch 1, dadurch gekennzeichnet, daß die Kontaktbrücken im Gehäuse (11) des Schalters geführt sind.

3. Leistungsschalter nach Anspruch 2, dadurch gekennzeichnet, daß die Kontaktbrücken (19) an ihren Längskanten (70, 71) Vorsprünge (72, 73) aufweisen, die in entsprechend angepaßte und in Richtung der Kontaktbrückenbewegung verlaufende Rücksprünge oder Ausnehmungen (74, 75) eingreifen und so geführt sind.

4. Leistungsschalter nach einem der vorigen Ansprüche, dadurch gekennzeichnet, daß die einzelnen Doppelkontaktstellen mittels Zwischenwänden (76) voneinander getrennt sind, und daß in Abstand zur Bodenwandung (32) zwischen je zwei Zwischenwänden je eine Querwand (81) vorgesehen ist, die die Löschanordnungen von den übrigen Bereichen des Leistungsschalters trennt.

5. Leistungsschalter nach Anspruch 4, dadurch gekennzeichnet, daß die Querwand (81) Durchbrüche (82, 80, 83) aufweist, durch die Anschlußfahnen (25, 26) sowie das Zwischenglied (48) für jede Phase hindurchgeführt sind.

6. Leistungsschalter nach einem der vorigen Ansprüche, dadurch gekennzeichnet, daß die Hebel (50) für jede Phase an einer Achse (49) angeformt sind, die parallel zur Verbindungsebene der Schlagankersystem (31) oder quer zur Verbindungsebene der Löschanordnungen für eine Doppelkontaktstelle verläuft.

7. Leistungsschalter nach Anspruch 5 oder 6, dadurch gekennzeichnet, daß jedes Zwischenglied (48) einen rechteckförmigen Querschnitt und einen Absatz (51) aufweist, auf dem das freie Ende je eines Hebels (50) aufliegt.

8. Leistungsschalter nach einem der vorigen Ansprüche, dadurch gekennzeichnet, daß das freie Ende jedes Hebels (50) gabelförmig ausgebildet ist und einen Teilbereich je eines Zwischengliedes (48) umfaßt.

9. Leistungsschalter nach einem der vorigen Ansprüche, dadurch gekennzeichnet, daß wenigstens eine Betätigungsstange (53) vorgesehen ist, die unter dem Druck je einer Federanordnung (52) stehen und im Auslösefall die Hebel (50) in Richtung Ausschalten beaufschlagen, und daß die Kraft der Federanordnungen (52) größer ist als die Kraft der Kontaktdruckfedern (20), so daß im ausgelösten Zustand die Kraft der Kontaktdruckfedern überwunden wird.

10. Leistungsschalter nach Anspruch 9, dadurch gekennzeichnet, daß die wenigstens eine Betätigungsstange (53) parallel zu der Achse des Tauchankers (46) verläuft und daß am Schaltschloß (56) der Anzahl der Betätigungsstangen entsprechend Klinkenhebel (54) vorgesehen sind, an denen die Betätigungsstangen (53) angeschlossen sind.

## Claims

1. Electrical power switch having dual contact junctions (13, 14) corresponding to the number of phases to be disconnected, having in each instance two fixed contact pieces (15, 16) and a respective contact bridge (19) bridging the two, having arc extinguishing devices (37, 38) associated with each contact junction, having a respective impact armature system (31) which is associated with the contact bridge and which acts on in each instance one contact bridge to open the contact junctions, the armature plunger (46) of which impact armature system is in alignment, by one central axis, with the central axis of the contact bridge (19) and transmits its linear movement to the contact bridge (19) via an intermediate element (48), and having a latching mechanism (56) for the permanent opening of all contact junctions, on which latching mechanism the impact armature systems and a thermal trip (58) act, characterized in that the latching mechanism (56) is disposed on the upper front wall opposite the securing wall (32) of the switch, above the impact armature system (31), and in that a rotatably mounted lever (50) is provided for each contact junction, the free end of which lever acts on the intermediate element (48) and on which a pin (53), which can be actuated by the latching mechanism and which extends parallel to the armature plunger, acts for disconnection.

2. Power switch according to Claim 1, characterized in that the contact bridges are guided in the housing (11) of the switch.

3. Power switch according to Claim 2, characterized in that the contact bridges (19) exhibit on their longitudinal edges (70, 71) projections (72, 73) which engage into indentations or recesses (74, 75) which are appropriately matched and extend in the direction of the contact bridge movement, and are thus guided.

4. Power switch according to one of the preceding claims, characterized in that the individual dual contact junctions are separated from one another by means of intermediate walls (76), and in that in each instance one transverse wall (81) is provided at a spacing from the base wall (32), between in each instance two intermediate walls, which wall separates the extinguishing arrangements from the other regions of the power switch.

5. Power switch according to Claim 4, characterized in that the transverse wall (81) exhibits through-openings (82, 80, 83), through which connecting lugs (25, 26) as well as the intermediate element (48) for each phase are guided.

6. Power switch according to one of the preceding claims, characterized in that the levers (50) for each phase are shaped on a shaft (49), which extends parallel to the junction plane of the impact armature systems (31) or transversely to the junction plane of the extinguishing arrangements for a dual contact junction.

7. Power switch according to Claim 5 or 6, characterized in that each intermediate element (48) exhibits a rectangular cross-section and a shoulder (51), on which the free end of each respective lever (50) rests.

8. Power switch according to one of the preceding claims, characterized in that the free end of each lever (50) is designed in a fork shape and embraces a partial region of each respective intermediate element (48).

9. Power switch according to one of the preceding claims, characterized in that at least one actuating rod (53) is provided, which rods are subject to the pressure of a respective spring arrangement (52) and, when tripped, act on the levers (50) in the disconnection direction, and in that the force of the spring arrangements (52) is greater than the force of the contact compression springs (20), so that, in the tripped condition, the force of the contact compression springs is overcome.

10. Power switch according to Claim 9, characterized in that at least one actuating rod (53) extends parallel to the axis of the plunger armature (46), and in that there are provided on the latching mechanism (56), corresponding to the number of actuating rods, latching levers (54) to which the actuating rods (53) are connected.

## Revendications

1. Disjoncteur électrique de puissance comportant des points de contact doubles (13, 14) en nombre égal au nombre de phases à couper avec chacun deux contacts fixes (15, 16) et un pontet de contact (19) qui assure la liaison entre lesdits deux contacts fixes, des dispositifs de soufflage d'arc (37, 38) associés à chacun des points de contact, un système à armature battante (31) qui est associé à chaque pontet de contact, agit sur celui-ci aux fins d'ouvrir les points de contact et dont le noyau plongeur (46) est aligné par un axe médian avec l'axe médian du pontet de contact (19) et transmet son déplacement linéaire audit pontet de contact (19) par le biais d'un élément intermédiaire (48), ainsi qu'une serrure (56) qui maintient ouverts tous les points de contact et sur laquelle agissent les systèmes à armature battante et un déclencheur thermique (58), caractérisé par le fait que a serrure (56) est disposée sur la paroi frontale supérieure située en vis-à-vis de la paroi (32) de fixation du disjoncteur, au-dessus du système à armature battante (31) et par le fait qu'il est prévu pour chaque point de contact un levier (50) pivotant dont l'extrémité libre agit sur l'élément intermédiaire (48) et sur lequel agit à des fins de coupure un doigt (53) qui est disposé parallèlement au noyau plongeur et est actionné par la serrure.

2. Disjoncteur de puissance selon la revendication 1, caractérisé par le fait que les pontets de contact sont guidés à l'intérieur du boîtier (11) du disjoncteur.

3. Disjoncteur de puissance selon la revendication 2, caractérisé par le fait que les pontets de contact présentent au niveau de leurs grands côtés (70, 71) des saillies (72, 73) qui pénètrent dans des creux ou des évidements (74, 75) de forme adaptée qui s'étendent dans la direction de déplacement des pontets, les pontets de contact étant ainsi guidés.

4. Disjoncteur de puissance selon l'une des revendications précédentes, caractérisé par le fait que les différents points de contact doubles sont séparés les uns des autres par des cloisons (76) et par le fait qu'il est prévu à distance de la paroi de fond (32), respectivement entre deux cloisons, une paroi transversale (81) qui sépare les dispositifs de soufflage des autres parties du disjoncteur de puissance.

5. Disjoncteur de puissance selon la revendication 4, caractérisé par le fait que la cloison transversale (81) présente des passages (82, 80, 83) à travers lesquels passent les pattes de connexion (25, 26) ainsi que l'élément intermédiaire (48) pour chaque phase.

6. Disjoncteur de puissance selon l'une des revendications précédentes, caractérisé par le fait que les leviers (50) pour chacune des phases sont solidaires d'un axe (49) qui est parallèle au plan reliant les systèmes à armature battante (31) ou est transversal au plan reliant les dispositifs de soufflage appartenant à un point de contact double.

7. Disjoncteur de puissance selon la revendication 5 ou 6, caractérisé par le fait que chaque élément intermédiaire (48) a une section rectangulaire et comporte un talon (51) sur lequel repose l'extrémité libre d'un levier (50).

8. Disjoncteur de puissance selon l'une des revendications précédentes, caractérisé par le fait que l'extrémité libre d'un de chaque levier (50) est fourchue et entoure une partie d'un élément intermédiaire (48).

9. Disjoncteur de puissance selon l'une des revendications précédentes, caractérisé par le fait qu'il est prévu au moins une tige d'actionnement (53) qui est soumise à la pression d'un système de ressorts (52) et, lors du déclenchement, agit sur les leviers (50) dans le sens de la coupure et par le fait que la force du système de ressorts (52) est supérieure à la force des ressorts de contact (20), de telle sorte que dans la position déclenchée, la force des ressorts de contact est vaincue.

10. Disjoncteur de puissance selon la revendication 9, caractérisé par le fait que la tige d'actionnement (53) au nombre d'au moins une est parallèle à l'axe du noyau plongeur (46) et par le fait qu'il est prévu sur la serrure (56) des leviers à cliquet (54) en nombre égal au nombre de tiges d'actionnement auxquels les tiges d'actionnement (53) sont reliées.
